# EUROPÄISCHE PATENTSCHRIFT

(11) **EP 2 588 260 B1**
(45) Veröffentlichungstag und Bekanntmachung des Hinweises auf die Patenterteilung: **07.08.2019**
(21) Anmeldenummer: 11729089.0
(22) Anmeldetag: 21.06.2011
(51) Int. Cl.: B22D 11/08

(54) **ANGIESSTEIL, KALTSTRANGKOPF UND KALTSTRANG FÜR EINE STRANGGIESSMASCHINE ZUM GIESSEN VON VORPROFILEN**
INITIAL CASTING PART, DUMMY BAR HEAD, AND DUMMY BAR FOR A CONTINUOUS CASTING MACHINE FOR CASTING PRELIMINARY PROFILES
ELÉMENT DE DÉBUT DE COULÉE, TÊTE DE MANNEQUIN ET MANNEQUIN POUR UNE MACHINE DE COULÉE CONTINUE DESTINÉE À COULER DES ÉBAUCHES DE PROFILÉS

(30) Priorität: 30.06.2010 EP 10167892
(43) Veröffentlichungstag der Anmeldung: 08.05.2013
(73) Patentinhaber: Primetals Technologies Austria GmbH, 4031 Linz (AT)
(72) Erfinder: TRAUNER, Alfred, A-4320 Perg (AT); MANSFELD, Milan, 27204 Kladno (CZ); MAYRHOFER, Karl Friedrich, A-4320 Perg (AT); MICHALCZYK, Walter, A-4062 Kirchberg-Thening (AT)
(74) Vertreter: Metals@Linz
(86) Internationale Anmeldenummer: PCT/EP2011/060307
(87) Internationale Veröffentlichungsnummer: WO 2012/000830

(56) Entgegenhaltungen:
- EP-A1- 2 127 780
- DE-A1- 1 918 191
- DE-A1- 3 230 183
- DE-C1- 19 643 259
- DE-U1-202005 001 310
- GB-A- 2 078 147
- JP-A- 55 042 145

## Beschreibung

Die vorliegende Erfindung betrifft einen Angießteil zur Abdichtung eines Kaltstrangkopfs in einer Kokille einer Stranggießmaschine zum Gießen von Vorprofilen, einen Kaltstrangkopf einer Stranggießmaschine zum Gießen von Vorprofilen, sowie einen Kaltstrang einer Stranggießmaschine zum Gießen von Vorprofilen.

Konkret betrifft die Erfindung einen Angießteil zur Abdichtung eines Kaltstrangkopfs in einer Kokille einer Stranggießmaschine zum Gießen von Vorprofilen, aufweisend
- eine Dichtung zur Abdichtung des Kaltstrangkopfs in der Kokille; und
- eine Abdeckplatte, die die Dichtung zwischen der Abdeckplatte und dem Kaltstrangkopf festlegt.

Ein derartiger Angießteil ist beispielsweise aus der EP 2 127 780 A1 bekannt. Konkret dichtet eine Flachdichtung einen Kaltstrangkopf in einer Kokille ab, wobei die Flachdichtung über eine Verpackungsplatte mittels zwei Zugankern gegen den Kaltstrangkopf gepresst wird. Obwohl diese Konstruktion eine betriebsichere Abdichtung des Kaltstrangkopfs in der Kokille ermöglicht, sind folgende Punkte noch verbesserbar: Die Vorbereitungszeit bei der Verpackung eines Kaltstrangs in der Kokille dauert lange, da der Angießteil manuell mit dem Kaltstrangkopf verbunden werden muss; außerdem können bei der manuellen Verbindung des Angießteils mit dem Kaltstrangkopf Montagefehler nicht ausgeschlossen werden.

Aus der DE 1918191 A1 ist ein Anfahrkopf 3 mit einer offenen Ausnehmung 6 zum Einhaken eines Angießteils 4 bekannt. Schließlich ist aus der GB 2078147 A ein U-förmiger Teil 9 bekannt, der über eine Schweißverbindung mit einer metallischen Platte 5 verbunden ist. Die Platte 5 kann auf einer I-förmigen Traverse 4 quer zur Gießrichtung verschoben werden (siehe Fig. 8a und 8b), sodass die Breite der Traverse und der Platten an eine Kokille angepasst werden kann.

Aus der DE 3230183 A1 ist ein Angießteil und ein Kaltstrangkopf für einen Gießstrang mit rechteckigem Querschnitt bekannt, bei dem der Kaltstrangkopf in den Kaltstrang eingehakt werden kann. Konkrete Anweisungen wie ein Angießteil und ein Kaltstrangkopf für eine Stranggießmaschine zum Gießen von Vorprofilen auszusehen haben, können der Schrift nicht entnommen werden.

Aufgabe der Erfindung ist es, die Nachteile des Stands der Technik zu beseitigen und insbesondere einen Angießteil, einen Kaltstrangkopf und einen Kaltstrang anzugeben, mit denen die Vorbereitungszeit für die Verbindung des Angießteils mit dem Kaltstrangkopf reduziert werden kann.

Diese Aufgabe wird durch einen Angießteil der eingangs genannten Art gelöst, bei dem
- ein Verbindungsteil, der mit der Abdeckplatte kaltstrangseitig ein geschlossenes geometrisches Profil ausbildet, die Dichtung und die Abdeckplatte an zumindest zwei Stellen durchdringt, sodass der Angießteil mittels des Verbindungsteils in den Kaltstrangkopf einhakbar und aushakbar ausgebildet ist,
- der Verbindungsteil mittels einer Schweißverbindung mit der Abdeckplatte verbunden ist.

Bei dieser Konstruktion dichtet die Dichtung den Kaltstrangkopf gegenüber der Kokille ab (konkret gegenüber den Seitenwänden, die den Hohlraum der Kokille begrenzen), sodass der Angießteil mit der Dichtung vorgefertigt angeliefert und innerhalb einer nur kurzen Vorbereitungszeit außerhalb der Kokille in den Kaltstrangkopf eingehakt, d.h. das der Angießteil lösbar mit dem Kaltstrangkopf verbunden, werden kann. Dadurch dass ein einziger Verbindungsteil sowohl die Dichtung und die Abdeckplatte an zumindest zwei Stellen durchdringt, wird der Angießteil über den Verbindungsteil mit dem Kaltstrangkopf ein- und wieder aushakbar ausgebildet, sodass eine kurze Verpackungszeit, aber auch eine selbsttätige Trennung des Kaltstrangs vom Warmstrang, beispielsweise mittels einer Trennrolle oder einer gesonderten Trennvorrichtung, realisiert werden kann.

Nach einer vorteilhaften Ausführungsform ist die Abdeckplatte plattenförmig ausgebildet und weist die Form des Hohlraums der Kokille auf, sodass die Dichtung einen Spalt zwischen der Abdeckplatte und der Kokille abdichtet. Diese Ausführungsform erzielt eine besonders gleichmäßige Flächenpressung auf die Dichtung, wodurch eine hohe Dichtigkeit und dadurch hohe Betriebssicherheit erreicht wird.

Nach einer - für die lösbare Verbindung des Angießteils mit dem Kaltstrangkopf mittels Einhaken - besonders vorteilhaften Ausführungsform, weist der Verbindungsteil warmstrangseitig ein offenes geometrisches Profil und der Verbindungsteil mit der Abdeckplatte kaltstrangseitig ein geschlossenes geometrisches Profil auf, wobei das geschlossene geometrische Profil insbesondere als ein U-förmiges oder C-förmiges Profil ausgebildet ist. Nach einer ersten alternativen Ausführungsform ist auch das warmstrangseitige Profil geschlossen ausgebildet. Nach einer zweiten alternativen Ausführungsform ist das kaltstrangseitige Profil offen ausgebildet, z.B. durch zwei hakenförmig ausgebildete Schenkel, die einen axialen Versatz quer zur Gießrichtung aufweisen. Mittels der letztgenannten Ausführungsform wird lediglich der mittlere Teil des geschlossenen Profils ausgelassen.

Nach einer einfachen Ausführungsform sind die Schenkel des offenen Profils des Verbindungsteils parallel ausgerichtet.

Nach einer weiteren einfachen Ausführungsform ist der Verbindungsteil als ein gebogener Rundstahlstab, insbesondere als ein Bewehrungs- oder Armierungsstahls (engl. *rebar)* mit einer rillenförmig strukturierte Oberfläche, ausgebildet. Diese Ausführungsform zeichnet sich einerseits durch geringe Kosten aus; andererseits wird die Oberfläche eines als Bewehrungs- oder Armierungsstahls ausgebildeten Rundstahlstabs gegenüber einem Rundstahlstab mit glatter Oberfläche erhöht, sodass eine rasche Abkühlung der Stahlschmelze und eine hohe Betriebssicherheit erreicht wird.

Nach einer einfachen Ausführungsform schließen die beiden Schenkel des Verbindungsteils einen rechten Winkel ein.

Alternativ ist es möglich, dass die Schenkel einen spitzen oder stumpfen Winkel einschließen.

Bezüglich einer symmetrischen Verbindung des Angießteils mit dem Kaltstrang ist es vorteilhaft, dass der Verbindungsteil die Abdeckplatte in dessen Längsachse oder Symmetrieachse durchdringt.

Für eine kurze Erstarrungszeit des Warmstrangs nach dem Angießen ist es vorteilhaft,
- dass je ein Rohr konzentrisch zu einem Schenkel auf die Abdeckplatte aufgesetzt wird, wobei das Rohr zur Aufnahme von Kühlschrott ausgebildet ist; und/oder
- dass je ein Schenkel einen scheibenförmig oder pilzförmig vorstehenden Teil aufweist, der zur formfesten Verbindung des Warmstrangs mit dem Angießteil ausgebildet ist.

Durch das Rohr wird zudem sichergestellt, dass der Kühlschrott nicht an der Innenwand der Kokille aufliegt, sodass diese von Kratzern bzw. Beschädigungen geschützt wird. Nach einer einfachen Ausführungsform weist die Dichtung die Form der Abdeckplatte auf und ist als eine Flachdichtung mit konstanter Dicke ausgebildet.

Nach einer dazu alternativen Ausführungsform ist die Dichtung als eine Profildichtung ausgebildet, deren Oberkante entweder die Abdeckplatte überragt oder mit der Abdeckplatte bündig abschließt.

Erfindungsgemäss ist der Verbindungsteil mittels einer Schweißverbindung mit der Abdeckplatte verbunden.

Um insbesondere bei unsymmetrischen Vorprofilen eine fehlerfreie Verbindung des Angießteils mit dem Kaltstrangkopf sicherzustellen, ist es günstig, dass die Abdeckplatte zu einer Normalebene zur Gießrichtung einen spitzen Winkel α, vorzugsweise 2°≤*α*≤30°, einschließt.

Bei einem erfindungsgemäßen Kaltstrangkopf einer Stranggießmaschine zum Gießen von Vorprofilen mit einem Angießteil nach einem der vorhergehenden Ansprüche weist das obere Ende des Kaltstrangkopfs zumindest eine offene Ausnehmung zur Aufnahme eines Verbindungsteils auf, wobei der Angießteil mittels des Verbindungsteils in den Kaltstrangkopf einhakbar und aushakbar ausgebildet ist.

Ein erfindungsgemäßer Kaltstrang einer Stranggießmaschine zum Gießen von Vorprofilen weist einen Angießteil und einen Kaltstrangkopf auf.

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die Folgendes zeigen:
Fig 1a, 1b, und 1c je einen Aufriss, einen Grundriss und ein Kreuzriss eines erfindungsgemäßen Angießteils
Fig 2 eine perspektivische Darstellung des Einhakens eines Angießteils in einen Kaltstrangkopf
Fig 3 eine perspektivische Darstellung des Angießteils und des Kaltstrangkopfs nach Fig 2 im eingehakten Zustand
Fig 4a eine geschnittene Darstellungen eines Kaltstrangkopfs inkl. eines Angießteils im in die Kokille eingefahrenen Zustand
Fig 4b eine Darstellung des Details B nach Fig 4a
Fig 5 eine perspektivische Darstellung eines Warmstrangs der mittels eines Kaltstrangs aus einer Kokille ausgezogen wird
Fig 6a, 6b und 6c einen Aufriss, einen Kreuzriss und eine geschnittene Darstellung entlang der Linie C-C bei der Inline-Trennung eines Kaltstrangs von einem Warmstrang

Die Fig 1 zeigt mittels der Subfiguren 1a, 1b und 1c einen Angießteil 1 zur Abdichtung eines nicht gezeigten Kaltstrangkopfs in einer Kokille einer Stranggießmaschine zum Gießen von Vorprofilen. Der vorgefertigte Angießteil 1 weist folgende Elemente auf:
- eine als Flachdichtung ausgeführte Dichtung 4, die zwischen einer plattenförmige Abdeckplatte 6 und dem Kaltstrangkopf festlegbar ist und einen Spalt zwischen der Abdeckplatte und der Kokille abdichtet; und
- einen Verbindungsteil 7, der kaltstrangseitig mit der Abdeckplatte 6 ein geschlossenes, U-förmiges geometrisches Profil und warmstrangseitig ein offenes geometrisches Profil aufweist.

Die Dichtung 4 und die Abdeckplatte 6 werden an zwei Stellen vom Verbindungsteil 7 durchdrungen, wobei das geschlossene Profil des Verbindungsteils 7 einen Haken einer Einhakvorrichtung ausbildet, sodass der Angießteil 1 in den Kaltstrangkopf bei der Montage eingehakt und bei der Trennung zwischen Warm- und Kaltstrang selbsttätig wieder ausgehakt werden kann. Um die auf den Kaltstrang einwirkende Auszugskraft möglichst symmetrisch auf den Angießteil zu übertragen, sind die zwei Stellen der Durchdringung in der Symmetrieachse 9 des Angießteils 1 angeordnet. Um Montagefehler auszuschließen und um die Trennung des Angießteils 1 vom nicht dargestellten Kaltstrangkopf zu erleichtern, weist die Abdeckplatte 6 gegenüber einer Normalebene 18 zur Gießrichtung einen Winkelversatz von α=5° auf. Der Winkelversatz α wird im Allgemeinen so gewählt, dass dieser in etwa dem Winkelversatz des Kaltstrangs beim Trennvorgang, z.B. mittels einer Trennrolle, entspricht. Um andererseits die Erstarrung des Warmstrangs in der Kokille zu beschleunigen, weist jeder Schenkel 8 des offenen Profils des Verbindungsteils 7 ein Rohrstück 10 und einen scheibenförmig vorspringenden Teil 13 auf, wobei die Verbindung zwischen einem Schenkel 8 und der Abdeckplatte 6, eines Rohrs 10 und der Abdeckplatte 6 sowie eines scheibenförmig vorspringenden Teils 13 mit einem Schenkel 8 mittels zumindest je einer Schweißverbindung erfolgt.

In Fig 2 wird das Einhaken eines Angießteils 1 nach Fig 1 in einen Kaltstrangkopf 2 schematisch dargestellt. Dabei wird der Angießteil 1 im Wesentlichen quer zur Gießrichtung 15 zum Kaltstrangkopf 2 bewegt (die Bewegungsrichtung wird durch einen Pfeil 20 angedeutet), sodass der Verbindungsteil 7 in eine Ausnehmung 16 des Kaltstrangkopfs 2 eingehakt wird. Anschließend wird der montierte bzw. "verpackte" Kaltstrang in Gießrichtung 15 in die Kokille 3 eingefahren, wobei der Kaltstrangkopf 2 mittels der Dichtung 4 gegenüber der Kokille 3 abgedichtet wird.

Eine detailliertere Darstellung des verpackten Kaltstrangkopfs 2 ist in den Fig 3 und 4 zu sehen. Aus der Fig 4 geht insbesondere die Form der Ausnehmung 16 des Kaltstrangkopfs, sowie in einer Detaildarstellung der umfangsseitige Spalt 5 zwischen der Abdeckplatte 6 bzw. dem Kaltstrangkopf 2 und der Kokille 2 hervor. Weiters zeigt die Fig 4 eine als Profildichtung ausgeführte Dichtung 4, dessen Oberkante 12 bündig mit Oberkante der Abdeckplatte 6 abschließt.

In Fig 5 ist das Ausziehen eines zumindest teilweise erstarrten Warmstrangs 14 aus einer Kokille 3 schematisch dargestellt. Wie beim Stranggießen allgemein bekannt, wird eine Stahlschmelze mittels zumindest eines nicht dargestellten Tauchrohrs in eine Kokille 3 eingebracht, wobei die Stahlschmelze in der Kokille abgekühlt wird und sich dabei ein zumindest teilerstarrter Warmstrang 14 ausbildet. Um das Ausfließen der Stahlschmelze zu verhindern, wird der Angießteil 1 zur Abdichtung des Kaltstrangkopfs 2 in die Kokille 3 eingesetzt, wobei der Angießteil 1 mit dem Warmstrang 14 eine formschlüssige Verbindung eingeht. Anschließend wird der Warmstrang mittels des Kaltstrangkopfs 2 aus der Kokille 3 in Gießrichtung 15 ausgezogen; aus Gründen der Übersichtlichkeit wurde nur ein Kaltstrang-Kettenglied 19 dargestellt.

In den Fig 6a, 6b und 6c wird das selbsttätige Trennen, die sogenannte Inline-Trennung, des Kaltstrangs 2 vom Warmstrang 14 dargestellt. Dabei wird eine Trennrolle 17 von unten gegen ein Kaltstrang-Kettenglied 19 angestellt, sodass der Verbindungsteil 7 aus der Ausnehmung 16 gedrückt, d.h. ausgehakt, wird und somit der mit dem Angießteil 1 fest verbundene Warmstrang 14 vom Kaltstrang 2 getrennt wird. Der Kaltstrang selbst wird nach der erfolgten Trennung, z.B. mittels eines Krans, entfernt und der Gießprozess fortgesetzt. Der mit dem Warmstrang verbundene Angießteil 1 kann z.B. durch eine Brennschneidemaschine vom Warmstrang getrennt werden. Fig 6c zeigt eine geschnittene Darstellung anhand der in Fig 6b dargestellten Schnittlinie C-C.

**Liste der Bezugszeichen**

| | |
|---|---|
| 1 | Angießteil |
| 2 | Kaltstrangkopf |
| 3 | Kokille |
| 4 | Dichtung |
| 5 | Spalt |
| 6 | Abdeckplatte |
| 7 | Verbindungsteil |
| 8 | Schenkel |
| 9 | Längsachse der Abdeckplatte |
| 10 | Rohr |
| 13 | Scheibenförmiger oder pilzförmiger Teil |
| 14 | Warmstrang |
| 15 | Gießrichtung |
| 16 | Ausnehmung |
| 17 | Trennrolle |
| 18 | Normalebene zur Gießrichtung |
| 19 | Kaltstrang-Kettenglied |
| 20 | Bewegungsrichtung |
| | |
| α | Winkel |

## Patentansprüche

1. Angießteil (1) zur Abdichtung eines Kaltstrangkopfs (2) in einer Kokille (3) einer Stranggießmaschine zum Gießen von Vorprofilen, aufweisend
- eine Dichtung (4) zur Abdichtung des Kaltstrangkopfs (2) in der Kokille (3);
- eine Abdeckplatte (6), die die Dichtung (4) zwischen der Abdeckplatte (6) und dem Kaltstrangkopf (2) festlegt;
**dadurch gekennzeichnet,**
**dass** ein Verbindungsteil (7), der mit der Abdeckplatte (6) kaltstrangseitig ein geschlossenes geometrisches Profil ausbildet, die Dichtung (4) und die Abdeckplatte (6) an zumindest zwei Stellen durchdringt, sodass der Angießteil (1) mittels des Verbindungsteils (7) in den Kaltstrangkopf (2) einhakbar und aushakbar ausgebildet ist; und
**dass** der Verbindungsteil (7) mittels einer Schweißverbindung mit der Abdeckplatte (6) verbunden ist.

2. Vorrichtung nach Anspruch 1, **dadurch gekennzeichnet, dass** die Abdeckplatte (6) plattenförmig ausgebildet ist und die Abdeckplatte (6) die Form des Hohlraums der Kokille (3) aufweist, sodass die Dichtung (4) einen Spalt (5) zwischen der Abdeckplatte (6) und der Kokille (3) abdichtet.

3. Vorrichtung nach einem der Ansprüche 1 bis 2, **dadurch gekennzeichnet, dass** der Verbindungsteil (7) warmstrangseitig ein offenes geometrisches Profil und der Verbindungsteil (7) mit der Abdeckplatte (6) kaltstrangseitig ein geschlossenes geometrisches Profil aufweist, wobei das geschlossene geometrische Profil insbesondere als ein U-förmiges oder C-förmiges Profil ausgebildet ist.

4. Vorrichtung nach Anspruch 3, **dadurch gekennzeichnet, dass** das offene Profil des Verbindungsteils (7) zwei Schenkel (8) aufweist, die parallel ausgerichtet sind.

5. Vorrichtung nach einem der Ansprüche 2 bis 3, **dadurch gekennzeichnet, dass** der Verbindungsteil (7) als ein gebogener Rundstahlstab, insbesondere als ein Bewehrungs- oder Armierungsstahls mit einer rillenförmig strukturierte Oberfläche, ausgebildet ist.

6. Vorrichtung nach Anspruch 3, **dadurch gekennzeichnet, dass** die beiden Schenkel (8) des Verbindungsteils (7) einen rechten Winkel einschließen.

7. Vorrichtung nach einem der vorhergehenden Ansprüche, **dadurch gekennzeichnet, dass** der Verbindungsteil (7) die Abdeckplatte (6) in dessen Längsachse (9) durchdringt.

8. Vorrichtung nach einem der Ansprüche 3 bis 6, **dadurch gekennzeichnet, dass** je ein Rohr (10) konzentrisch zu einem Schenkel (8) auf die Abdeckplatte (6) aufgesetzt wird, wobei das Rohr (10) zur Aufnahme von Kühlschrott ausgebildet ist.

9. Vorrichtung nach einem der Ansprüche 1 bis 7, **dadurch gekennzeichnet, dass** die Dichtung (4) die Form der Abdeckplatte (6) aufweist und als eine Flachdichtung mit konstanter Dicke (11) ausgebildet ist.

10. Vorrichtung nach einem der Ansprüche 1 bis 7, **dadurch gekennzeichnet, dass** die Dichtung (4) als eine Profildichtung ausgebildet ist, deren Oberkante (12) bündig mit der Abdeckplatte (6) abschließt.

11. Vorrichtung nach einem der Ansprüche 3 bis 8, **dadurch gekennzeichnet, dass** je ein Schenkel (8) einen scheibenförmig oder pilzförmig vorstehenden Teil (13) aufweist, der zur formfesten Verbindung des Warmstrangs (14) mit dem Angießteil (1) ausgebildet ist.

12. Vorrichtung nach einem der vorhergehenden Ansprüche, **dadurch gekennzeichnet, dass** die Abdeckplatte (6) zu einer Normalebene zur Gießrichtung (15) einen spitzen Winkel (α) einschließt.

13. Kaltstrangkopf (2) einer Stranggießmaschine zum Gießen von Vorprofilen mit einem Angießteil (1) nach einem der Ansprüche 1 bis 12, **dadurch gekennzeichnet, dass** das obere Ende des Kaltstrangkopfs (2) zumindest eine offene Ausnehmung (16) zur Aufnahme eines Verbindungsteils (7) aufweist, wobei der Angießteil (1) mittels des Verbindungsteils (7) in den Kaltstrangkopf (2) einhakbar und aushakbar ausgebildet ist.

14. Kaltstrang einer Stranggießmaschine zum Gießen von Vorprofilen mit einem Angießteil (1) nach einem der Ansprüche 1 bis 12 und einem Kaltstrangkopf (2) nach Anspruch 13.

## Claims

1. Initial casting part (1) for sealing off a dummy bar head (2) in a mould (3) of a continuous casting machine for casting beam blanks, having
- a seal (4) for sealing off the dummy bar head (2) in the mould (3);
- a cover plate (6) that fixes the seal (4) between the cover plate (6) and the dummy bar head (2);
**characterized**
**in that** a connecting part (7) that forms a closed geometric profile with the cover plate (6) on the dummy bar side passes through the seal (4) and the cover plate (6) at at least two points, such that the initial casting part (1) is configured to be engageable with and disengageable from the dummy bar head (2) by means of the connecting part (7); and
**in that** the connecting part (7) is connected to the cover plate (6) by means of a weld.

2. Device according to Claim 1, **characterized in that** the cover plate (6) is configured in a plate-shaped manner and the cover plate (6) has the shape of the cavity of the mould (3), such that the seal (4) seals off a gap (5) between the cover plate (6) and the mould (3).

3. Device according to either of Claims 1 and 2, **characterized in that** the connecting part (7) has an open geometric profile on the hot strand side and the connecting part (7) together with the cover plate (6) has a closed geometric profile on the dummy bar side, wherein the closed geometric profile is configured in particular as a U-shaped or C-shaped profile.

4. Device according to Claim 3, **characterized in that** the open profile of the connecting part (7) has two legs (8) that are oriented parallel to one another.

5. Device according to either of Claims 2 and 3, **characterized in that** the connecting part (7) is configured as a curved round steel rod, in particular as a reinforcing steel or armouring steel with a surface structured in a grooved manner.

6. Device according to Claim 3, **characterized in that** the two legs (8) of the connecting part (7) enclose a right angle.

7. Device according to one of the preceding claims, **characterized in that** the connecting part (7) passes through the cover plate (6) along its longitudinal axis (9).

8. Device according to one of Claims 3 to 6, **characterized in that** a respective tube (10) is placed on the cover plate (6) concentrically with a leg (8), wherein the tube (10) is configured to receive cooling scrap.

9. Device according to one of Claims 1 to 7, **characterized in that** the seal (4) has the shape of the cover plate (6) and is configured as a flat seal with a constant thickness (11).

10. Device according to one of Claims 1 to 7, **characterized in that** the seal (4) is configured as a profile seal, the top edge (12) of which ends flush with the cover plate (6).

11. Device according to one of Claims 3 to 8, **characterized in that** a respective leg (8) has a part (13) protruding in a disc-shaped or mushroom-shaped manner, said part (13) being configured to connect the hot strand (14) to the initial casting part (1) in a rigid manner.

12. Device according to one of the preceding claims, **characterized in that** the cover plate (6) encloses an acute angle (α) with a normal plane to the casting direction (15).

13. Dummy bar head (2) of a continuous casting machine for casting beam blanks, having an initial casting part (1) according to one of Claims 1 to 12, **characterized in that** the upper end of the dummy bar head (2) has at least one open recess (16) for receiving a connecting part (7), wherein the initial casting part (1) is configured to be engageable with and disengageable from the dummy bar head (2) by means of the connecting part (7).

14. Dummy bar of a continuous casting machine for casting beam blanks, having an initial casting part (1) according to one of Claims 1 to 12 and a dummy bar head (2) according to Claim 13.

## Revendications

1. Élément de début de coulée (1) pour étancher une tête de mannequin (2) dans une lingotière (3) d'une machine de coulée continue destinée à couler des ébauches de profilés, comprenant
- un joint d'étanchéité (4) destiné à étancher la tête de mannequin (2) dans la lingotière (3) ;
- une plaque de recouvrement (6) qui fixe le joint d'étanchéité (4) entre la plaque de recouvrement (6) et la tête de mannequin (2) ;
**caractérisé**
**en ce qu'**un élément de liaison (7) qui forme un profil géométrique fermé avec la plaque de recouvrement (6) côté mannequin traverse le joint d'étanchéité (4) et la plaque de recouvrement (6) en au moins deux endroits, de sorte que l'élément de début de coulée (1) peut, au moyen de l'élément de liaison (7), être accroché dans la tête de mannequin (2) et en être décroché ; et
**en ce que** l'élément de liaison (7) est relié à la plaque de recouvrement (6) grâce à un joint soudé.

2. Dispositif selon la revendication 1, **caractérisé en ce que** la plaque de recouvrement (6) est réalisée sous forme de plaque et la plaque de recouvrement (6) a la forme de la cavité de la lingotière (3), de sorte que le joint d'étanchéité (4) rend étanche une fente (5) entre la plaque de recouvrement (6) et la lingotière (3).

3. Dispositif selon l'une des revendications 1 à 2, **caractérisé en ce que** l'élément de liaison (7) présente un profil géométrique ouvert côté barre chaude et l'élément de liaison (7) présente, avec la plaque de recouvrement (6), un profil géométrique fermé côté mannequin, le profil géométrique fermé étant réalisé notamment en tant que profil en U ou profil en C.

4. Dispositif selon la revendication 3, **caractérisé en ce que** le profil ouvert de l'élément de liaison (7) comporte deux branches (8) qui sont alignées de manière parallèle.

5. Dispositif selon l'une des revendications 2 à 3, **caractérisé en ce que** l'élément de liaison (7) est réalisé en tant que barre d'acier ronde coudée, notamment en tant qu'acier d'armatures ou acier à béton armé avec une surface à structure rainurée.

6. Dispositif selon la revendication 3, **caractérisé en ce que** les deux branches (8) de l'élément de liaison (7) forment un angle droit.

7. Dispositif selon l'une des revendications précédentes, **caractérisé en ce que** l'élément de liaison (7) traverse la plaque de recouvrement (6) dans l'axe longitudinal (9) de cette dernière.

8. Dispositif selon l'une des revendications 3 à 6, **caractérisé en ce qu'**un tube (10) respectif est posé sur la plaque de recouvrement (6) de manière concentrique à une branche (8), le tube (10) étant conçu pour recevoir des ferrailles de refroidissement.

9. Dispositif selon l'une des revendications 1 à 7, **caractérisé en ce que** le joint d'étanchéité (4) a la forme de la plaque de recouvrement (6) et est réalisé en tant que joint d'étanchéité plat d'épaisseur (11) constante.

10. Dispositif selon l'une des revendications 1 à 7, **caractérisé en ce que** le joint d'étanchéité (4) est réalisé en tant que joint d'étanchéité profilé dont le bord supérieur (12) se termine dans le même plan que la plaque de recouvrement (6).

11. Dispositif selon l'une des revendications 3 à 8, **caractérisé en ce que** chaque branche (8) présente une partie saillante (13) en forme de disque ou en forme de champignon qui est conçue pour permettre une liaison dimensionnellement stable de la barre chaude (14) avec l'élément de début de coulée (1).

12. Dispositif selon l'une des revendications précédentes, **caractérisé en ce que** la plaque de recouvrement (6) forme un angle aigu (α) par rapport à un plan normal à la direction de coulée (15).

13. Tête de mannequin (2) d'une machine de coulée continue destinée à couler des ébauches de profilés avec un élément de début de coulée (1) selon l'une des revendications 1 à 12, **caractérisée en ce que** l'extrémité supérieure de la tête de mannequin (2) comporte au moins un évidement ouvert (16) destiné à recevoir un élément de liaison (7), l'élément de début de coulée (1) étant conçu de manière à pouvoir, au moyen de l'élément de liaison (7), être accroché dans la tête de mannequin (2) et en être décroché.

14. Mannequin d'une machine de coulée continue destinée à couler des ébauches de profilés avec un élément de début de coulée (1) selon l'une des revendications 1 à 12 et une tête de mannequin (2) selon la revendication 13.
